# FASCICULE DE BREVET EUROPEEN

(11) **EP 2 456 933 B1**
(45) Date de publication et mention de la délivrance du brevet: **01.05.2013**
(21) Numéro de dépôt: 10763744.9
(22) Date de dépôt: 24.08.2010
(51) Int. Cl.: E04C 2/26, E04C 2/38

(54) **PROCÉDÉ POUR LA RÉALISATION D'UN BÂTIMENT À PARTIR DE PANNEAUX PRÉFABRIQUÉS ET PANNEAU PRÉFABRIQUÉ**
VERFAHREN ZUR HERSTELLUNG EINES GEBÄUDES MIT VORGEFERTIGTEN PANEELEN UND VORGEFERTIGTES PANEEL
METHOD FOR PRODUCING A BUILDING HAVING PREFABRICATED PANELS AND PREFABRICATED PANEL

(30) Priorité: 29.09.2009 FR 0956729
(43) Date de publication de la demande: 30.05.2012
(73) Titulaire: Elmere, 25000 Besançon (FR)
(72) Inventeur: LITAIZE, Pierre-Emmanuel, F-74150 Thusy (FR)
(74) Mandataire: Brungard, Yves Francois
(86) Numéro de dépôt international: PCT/FR2010/051766
(87) Numéro de publication internationale: WO 2011/039439

(56) Documents cités:
- WO-A1-2008/104772
- AU-A4- 2009 100 582
- US-A- 4 856 244
- US-A1- 2007 062 151

## Description

La présente invention concerne un procédé pour la réalisation de bâtiments à ossature bois, constitués de panneaux entièrement préfabriqués et montés en usine, rapportés sur une ossature porteuse complémentaire, par exemple métallique, et éventuellement complétée, suivant les configurations, par une cage d'ascenseur, elle-même préfabriquée et prémont ée.

A l'origine, les maisons à ossature bois étaient exclusivement destinées à l'habitation ; la menuiserie était porteuse, sans structure complémentaire, sans isolation intérieure et assemblée sur place.

De cette manière, une industrialisation était rendue impossible, et conséquemment la pose des parements intérieur et extérieur définitifs ne pouvait être faite en atelier.

Différentes adaptations permettaient de mettre en oeuvre, sur site ou non, les menuiseries extérieures, le parement extérieur, l'isolant. Mais ceci nécessitait malgré tout des travaux de finition sur site, et notamment le traitement de l'étanchéité à l'air et à l'eau. Ces différents procédés, issus de la filière sèche, présentaient un manque d'inertie qui conduisait régulièrement à des situations d'inconfort importantes l'été.

Par la suite, différents procédés de réalisation de panneaux préfabriqués sont apparus sur le marché.

C'est ainsi qu'il est connu de réaliser des panneaux à assembler les uns aux autres pour assurer la continuité et la transmission des moments et autres efforts de cisaillements, l'assemblage s'effectuant par des éléments de jonction mécaniques.

De tels panneaux connus par exemple par le brevet australien N° 2009 100 582 sont constitués par une ossature bois formée d'éléments verticaux et horizontaux, d'une couche de béton externe et d'éléments isolants internes devant recevoir ultérieurement le parement intérieur.

On comprend bien que de tels procédés nécessitent des reprises sur site, notamment en ce qui concerne le parement intérieur.

Il a également été proposé de renforcer la couche de béton à l'aide d'un treillis métallique de renfort, mais celui-ci devra être maintenu en place au cours de l'opération de moulage.

Différentes solutions ont été proposées à ce jour, mais elles s'avèrent généralement compliquées car mettant en oeuvre des tire-fonds, visserie, boulonnerie et autres crampons d'assemblage nécessitant également une main d'oeuvre coûteuse.

La présente invention a pour but de remédier à ces inconvénients en réalisant des panneaux destinés à être fixés sur une ossature complémentaire porteuse auto-stable, comportant une trame et des réservations spécifiques destinées à recevoir et à faciliter l'ancrage desdits panneaux et la transmission des efforts mécaniques. De tels panneaux seront constitutifs de la façade. Ils seront isolés, revêtus des parements intérieur et extérieur, entièrement préfabriqués et appareillés.

A cet effet, l'invention concerne un procédé pour la réalisation d'une structure à partir de panneaux préfabriqués, destinés à être rapportés sur une ossature porteuse autostable, chacun des panneaux étant préalablement réalisé à partir d'une ossature bois sur laquelle sont susceptibles d'être intégrés une isolation interne et des parements interne et externe, ledit procédé comportant les étapes suivantes :
Réalisation d'un sous-ensemble :
   - formation de l'ossature bois à partir d'un châssis de forme quadrangulaire, à partir d'éléments latéraux supérieur et inférieur assemblés entre eux et correspondant au contour extérieur du panneau,
   - mise en place de montants verticaux en bois à l'intérieur du châssis, selon un espacement prédéterminé,
   - mise en place de connecteurs mécaniques ossature bois - parement interne, sur les montants verticaux du châssis,
   - présentation, maintien et prépositionnement d'une armature métallique sur les connecteurs en place sur l'ossature bois,
Surmoulage du sous-ensemble pour constituer le parement intérieur :
   - coulage d'un matériau à travers l'ossature bois (2), destiné à constituer le parement à intérieur (4),
   - démoulage du panneau après séchage du matériau,
Finition :
   - mise en place d'un parement extérieur définitif ou d'un support mis en attente.
   caractérisé en ce que lesdits panneaux sont reliés entre eux par des moyens de liaison dans un sens vertical et dans un sens horizontal, en ce que, lors de la réalisation du sous-ensemble, sont raccordés, sur les deux côtés verticaux de l'armature, des connecteurs latéraux d'assemblage entre eux de deux panneaux successifs, et en ce que, lors du surmoulage dudit sous-ensemble, celui-ci est mis en place dans un moule de dimensions correspondantes à celles du panneau à obtenir, en dirigeant l'armature métallique vers le fond du moule et en le maintenant à distance de ce fond, selon une valeur égale à l'épaisseur du parement intérieur souhaitée, le matériau coulant à travers l'ossature bois.

Ceci aura pour avantage de pouvoir mettre en oeuvre en usine l'intégralité du complexe, depuis le parement extérieur jusqu'au parement intérieur, et cela de manière définitive.

Ceci permettra donc une mise en oeuvre très rapide sur le chantier.

Le revêtement intérieur ainsi obtenu sera parfaitement lisse et permettra toutes les finitions possibles (brute, lasurée, peinte, revêtue, etc.), insensibles à l'eau, adaptées aux environnements à forte hygrométrie, incombustibles, imputrescibles, résistantes aux chocs.

Une isolation à base de laine minérale, ignifuge, renforcée, permettant de réaliser des bâtiments à basse consommation énergétique très rapidement, est mise en place.

Ainsi est réalisée une architecture passive préfabriquée et accessible économiquement, tout en offrant une inertie thermique apportant un confort, été comme hiver, ainsi qu'un confort acoustique important.

L'invention, concerne également les caractéristiques qui ressortiront au cours de la description qui va suivre, et qui devront être considérées isolément ou selon toutes leurs combinaisons techniques possibles.

Cette description donnée à titre d'exemple non limitatif, fera mieux comprendre comment l'invention peut être réalisée en référence aux dessins annexés sur lesquels:
La figure 1 représente en perspective éclatée un panneau préfabriqué selon l'invention, sans isolant pour une meilleure compréhension.
La figure 2 est une vue d'un panneau selon la figure 1, après réalisation avec un isolant.
La figure 3 est une vue partielle de dessus, selon la figure 2.
Les figures 4 à 12 représentent, en perspective, un synoptique des étapes de réalisation d'un panneau, avec isolant incorporé selon les figures 2 et 3.
La figure 13 est une vue latérale d'un connecteur de liaison ossature bois - parement interne en béton.
La figure 14 est une vue de dessus selon la figure 13.
La figure 15 est une vue frontale du connecteur selon les figures 13 et 14.
La figure 16 représente une vue longitudinale d'un connecteur latéral d'assemblage.
La figure 17 représente une vue de dessus du connecteur latéral selon la figure 16.
La figure 18 représente, en vue de dessus, deux connecteurs latéraux, perpendiculaires entre eux, illustrant une liaison à 90° de deux panneaux à réaliser.
Les figures 19 à 23 représentent, partiellement, en vue de dessus, la liaison entre deux panneaux suivant différents angles possibles.
Les figures 24, 25 et 26 représentent respectivement, en perspective : un panneau prêt à poser ; deux panneaux en cours de présentation, en vue de leur liaison ; deux panneau après pose.
La figure 27 est une vue en coupe d'un élément de liaison et de verrouillage vertical de deux panneaux successifs, lorsqu'ils sont bout à bout.
Les figures 28 et 29 représentent l'extrémité supérieure de l'élément de liaison et de verrouillage selon la figure 27, respectivement verrouillé et en cours de déverrouillage à l'aide d'un outil adapté.
Les figures 30 et 31 représentent respectivement un élément de liaison et de verrouillage horizontal de deux panneaux successifs, lorsqu'ils sont superposés.

L'invention concerne un procédé pour la réalisation d'une structure à partir de panneaux préfabriqués 1 désignés globalement sur les figures.

Ces panneaux sont destinés à être rapportés sur une ossature porteuse auto-stable (non représentée).

Les panneaux 1 sont préalablement réalisés à partir d'une ossature bois 2 sur laquelle sont susceptibles d'être intégrés une isolation interne 3 et des parements interne 4 et externe 5, lesdits panneaux 1 étant reliés entre eux par des moyens de liaison, dans un sens vertical et dans un sens horizontal.

Selon l'invention, le procédé se caractérise en ce que :
Réalisation d'un sous-ensemble 6 :
   - formation de l'ossature bois 2 à partir d'un châssis 7 de forme quadrangulaire, à partir d'éléments latéraux supérieur et inférieur 8,9,10,11 assemblés entre eux et correspondant au contour extérieur du panneau 1,
   - mise en place de montants verticaux 12 en bois à l'intérieur du châssis 7, selon un espacement prédéterminé,
   - mise en place de connecteurs mécaniques 13 ossature bois 2 - parement interne 4, sur les montants verticaux 12 du châssis 7,
   - présentation, maintien et prépositionnement d'une armature métallique 14 sur les connecteurs 13 en place sur l'ossature bois 2,
   - raccordement, sur les deux côtés verticaux de l'armature 14, de connecteurs latéraux 15 d'assemblage entre eux de deux panneaux 1 successifs,
Surmoulage du sous-ensemble 6 :
   - mise en place du sous-ensemble 6 ainsi réalisé, dans un moule (non représenté) de dimensions correspondantes à celles du panneau 1 à obtenir, en dirigeant l'armature métallique 14 vers le fond du moule et en le maintenant à distance de ce fond, selon une valeur égale à l'épaisseur du parement intérieur 4 souhaitée,
   - coulage d'un matériau à travers l'ossature bois 2, destiné à constituer le parement intérieur 4,
   - démoulage du panneau 1 après séchage du matériau,
Finition :
   - mise en place d'un parement extérieur définitif 5 ou d'un support mis en attente.

Comme bien visible sur la figure 1, les connecteurs bois - béton 13 sont placés au moins à proximité des parties d'extrémité supérieure et inférieure de chaque montant vertical 12.

Préférentiellement, sont également mises en place des traverses horizontales 16 en bois sur les montants verticaux 12, selon un espacement prédéterminé.

Comme on le voit sur l'ensemble des figures, à l'exclusion de la figure 1, des éléments isolants 3A sont disposés entre les montants verticaux 12, après coulage du matériau constituant le parement intérieur 4 et préalablement à la mise en place des traverses horizontales 16.

Egalement des éléments isolants 3B sont disposés entre les traverses horizontales 16, successivement à la mise en place des éléments isolants 3A.

Selon une autre phase du procédé, sur les traverses 16 est mis en place un pare-pluie 18, fixé et maintenu par des tasseaux 17, horizontaux ou verticaux.

Successivement à la pose du pare-pluie 18, est mis en place le parement extérieur 5 ou son support d'attente, par fixation sur les tasseaux 17 et/ou les traverses horizontales 16.

Le parement extérieur 5 peut être constitué de lattes de bois, de plaques de métal, d'une toile, etc.

Préférentiellement, l'armature métallique 14 à intégrer au matériau du parement intérieur 4 au cours de son coulage est un treillis métallique soudé.

Bien entendu, il pourra s'agir de tout autre type d'armature.

De la même manière, le matériau constituant le revêtement intérieur, à couler dans le moule, est un béton fini lisse ou matricé. Mais il pourra s'agir également de tout autre matériau.

Les figures 4 à 12 résument bien les différentes étapes de réalisation du panneau selon l'invention :
- L'étape N° 1 selon la figure 4 montre le châssis 7 constituant l'ossature bois 2 sur les montants verticaux 12 desquels ont été mis en place des connecteurs 13 bois - béton.
- L'étape N° 2 selon la figure 5 représente l'ossature bois 2 de l'étape précédente, sur laquelle a été accrochée l'armature métallique 14, pour constituer le sous-ensemble 6.
- L'étape N° 3 selon les figures 6 et 7 montre le sous-ensemble 6 selon l'étape précédente, après moulage du parement interne 4. Les figures 6 et 7 montrent en fait le recto et le verso du panneau 1 en cours de réalisation.
- L'étape N° 4 selon la figure 8 montre la mise en place d'un isolant 3A entre les montants verticaux 12.
- L'étape N° 5 selon la figure 9 montre la mise en place des traverses horizontales 16 sur les montants verticaux 12.
- L'étape N° 6 selon la figure 10 montre la mise en place d'isolation horizontale 3B entre les traverses horizontales 16.
- L'étape N° 7 selon la figure 11 montre la mise en place d'un pare-pluie 18, puis la mise en place de tasseaux 17 fixés sur les traverses horizontales 16 se trouvant sous le pare-pluie 18.
- L'étape N° 8 selon la figure 12 montre la mise en place d'un parement extérieur 5 sur les tasseaux 17.

Comme le montre les figures 13, 14 et 15, les connecteurs mécaniques 13 ossature bois 2 - parement interne 4, maintenant et prépositionnant l'armature métallique 14 sur les montants verticaux 12 du châssis 7, pour constituer un sous-ensemble 6, destiné à recevoir le revêtement intérieur 4 par moulage, sont constitués par une pièce métallique, globalement une équerre. Ses faces 13a,13b perpendiculaires entre elles sont destinées à être plaquées sur une face et un chant adjacent des montants verticaux 12. La face 13a de l'équerre 13 correspondant à la face du montant 12 est pourvue d'un trou 13c mis en regard d'un trou correspondant 19 du montant 12, pour permettre la fixation sur celui-ci de ladite équerre 13, par l'intermédiaire d'un élément de liaison par serrage. L'autre face de l'équerre 13b correspondant au chant du montant 12 est en appui libre sur celui-ci et comporte un crochet 13d dirigé vers le haut, destiné au maintien et au prépositionnement de l'armature métallique 14 sur l'ossature bois 2.

Le crochet 13d forme un triangle obtenu par emboutissage de l'une des faces 13b de la pièce métallique en équerre constituant le connecteur 13. Le trou 13c de l'autre face 13a est obtenu de la même manière et présente une collerette interne destinée à rentrer dans le trou 19 du montant 12.

Selon une autre caractéristique de l'invention, visible sur les figures 16, 17 et 18, les connecteurs latéraux 15 d'assemblage vertical de deux panneaux 1,1A successifs sont constitués par des tronçons de tubes cylindriques 20, rapportés fixement de part et d'autre sur des profilés respectifs 21,22 de chaque panneau 1,1A de manière alternative et décalée, pour permettre leur emboîtement à la façon d'une charnière et dont leur verrouillage s'effectue par l'intermédiaire d'une broche 23, engagée axialement pour assurer un clavetage vertical entre les panneaux 1,1A.

Par ailleurs, les tronçons de tube 20 constituant la partie de charnière de chaque panneau 1 sont rendus solidaires d'un profilé 21,22, présentant au moins deux faces à 90° 24,25 supportant les tubes 20 et comportant une pluralité de queues de liaison 26 raccordées latéralement à l'armature métallique 14, en vue d'être noyées dans le béton avec cette dernière, lors du coulage du parement interne 4.

Selon le présent exemple de réalisation, le profilé 21,22 supportant les tronçons de tubes 20 et les queues de liaison 26 forme trois branches en S 24,25,27 dont les deux branches d'extrémité 25,27 sont plates et perpendiculaires entre elles et forment un angle à 90° avec la branche centrale 24, plate également, de manière à accueillir les tronçons du tube 20 constituant une partie de la charnière, entre la branche centrale 24 et la branche d'extrémité 25 dirigée vers l'extérieur, l'autre branche d'extrémité 27 dirigée dans le sens opposé formant butée avec une branche correspondante 27 du profilé d'un autre panneau 1, lorsqu'ils sont disposés selon un angle à 90°, sortant.

Il est à noter que les deux branches d'extrémité 25,27 du profilé 21,22 contribuent par ailleurs à renforcer la prise avec le parement interne 4 lors du coulage du béton le constituant, ceci s'ajoutant à la liaison par les queues 26, solidaires dudit profilé 21,22.

Les figures 19 à 23 montrent les différentes possibilités de liaison entre deux panneaux 1 et 1A. C'est ainsi que la figure 19 montre une jonction à 180° ; la figure 20 montre une jonction à 90° (angle sortant) ; la figure 21 montre une jonction à 270° (angle rentrant) ; la figure 22 montre une jonction à 225° (angle rentrant) ; la figure 23 montre une jonction à 135° (angle sortant).

Selon un mode de réalisation particulier représenté sur les figures 27, 28 et 29, la broche de verrouillage 23 est associée à une gaine 34 expansible, dans laquelle elle se loge, pour former un moyen de clavetage des panneaux 1 démontable. Ladite gaine 34 est formée par deux demi coquilles complémentaires, dont leur longueur correspond sensiblement à celle de la charnière et formant un cylindre de dimensions extérieurs sensiblement correspondantes à celles internes des tronçons de tube 20 constituant ladite charnière, au jeu près. La paroi interne de la gaine 34 présente une pluralité de bossages périphériques 28, espacés les uns des autres, pour en diminuer ponctuellement la section, et coopérer en extension au passage d'autres bossages 29 externes de la broche 23, réalisés selon des dimensions supérieures à celles des bossages 28 de la gaine 34, mais selon un pas identique, pour offrir des sections diminuées lors du passage des bossages 29 de la broche 23. Ainsi sont créés des points de compression, assurant le verrouillage, par translation axiale, de la broche 23 dans un sens et son déverrouillage dans l'autre sens.

Selon ce même procédé de verrouillage, les figures 28 et 29 montrent la mise en oeuvre d'un outil 30 à effet excentrique, agissant sur l'extrémité de la broche 23a pour la repousser, et donc déverrouiller l'ensemble. Bien entendu, le verrouillage s'effectue en agissant dans l'autre sens.

Une autre méthode de verrouillage pourrait s'effectuer par l'intermédiaire d'un mortier anti-retrait, mais indémontable, en introduisant d'abord une gaine étanche et borgne dans les tronçons de tube 20, puis un axe métallique guidé par un embout plastique, le vide entre l'axe et la gaine étant ensuite comblé par un mortier sans retrait.

Comme visible sur les figures 30 et 31, les moyens d'assemblage dans le sens horizontal de deux panneaux 1,1C superposés sont constitués par un plot 30 fixé dans la partie supérieure d'un panneau inférieur 1C et émergeant de celui-ci pour s'emboîter, lors du montage, dans une douille 31 élastiquement déformable, insérée à la partie inférieure d'un panneau successif supérieur 1.

Le plot 30 est noyé dans le béton d'un panneau inférieur 1C, lors de l'opération de moulage, et présente une tête d'extrémité évasée 32, de manière à vaincre l'élasticité de la paroi de la douille 31 du panneau supérieur 1 au passage de la tête 32 de plot 30 lors du montage, et à se loger sous celle-ci en verrouillage, en fin de course.

Le plot 30 est pris dans le béton du panneau 1C, par l'intermédiaire d'une ferrure 33.

## Revendications

1. Procédé pour la réalisation d'une structure à partir de panneaux préfabriqués (1), destinés à être rapportés sur une ossature porteuse autostable, chacun des panneaux étant préalablement réalisé à partir d'une ossature bois (2) sur laquelle sont susceptibles d'être intégrés une isolation interne (3) et des parements interne (4) et externe (5), ledit procédé comportant les étapes suivantes :
Réalisation d'un sous-ensemble (6) :
- formation de l'ossature bois (2) à partir d'un châssis (7) de forme quadrangulaire, à partir d'éléments latéraux supérieur et inférieur (8,9,10,11) assemblés entre eux et correspondant au contour extérieur du panneau (1),
- mise en place de montants verticaux (12) en bois à l'intérieur du châssis (7), selon un espacement prédéterminé,
- mise en place de connecteurs mécaniques (13) ossature bois (2) - parement interne (4), sur les montants verticaux (12) du châssis (7),
- présentation, maintien et prépositionnement d'une armature métallique (14) sur les connecteurs (13) en place sur l'ossature bois (2),
Surmoulage du sous-ensemble (6) pour constituer le parement intérieur (4) :
- coulage d'un matériau à travers l'ossature bois (2), destiné à constituer le parement intérieur (4),
- démoulage du panneau (1) après séchage du matériau,
Finition :
- mise en place d'un parement extérieur définitif (5) ou d'un support mis en attente.
**caractérisé en ce que** lesdits panneaux (1) sont reliés entre eux par des moyens de liaison dans un sens vertical et dans un sens horizontal, **en ce que**, lors de la réalisation du sous-ensemble (6), sont raccordés, sur les deux côtés verticaux de l'armature (14), des connecteurs latéraux (15) d'assemblage entre eux de deux panneaux (1) successifs, et **en ce que**, lors du surmoulage dudit sous-ensemble (6), celui-ci est mis en place dans un moule de dimensions correspondantes à celles du panneau (1) à obtenir, en dirigeant l'armature métallique (14) vers le fond du moule et en le maintenant à distance de ce fond, selon une valeur égale à l'épaisseur du parement intérieur (4) souhaitée, le matériau coulant à travers l'ossature bois (2).

2. Procédé selon la revendication 1, **caractérisé en ce que** des traverses horizontales (16) en bois sont mises en place sur les montants verticaux (12), selon un espacement prédéterminé.

3. Procédé selon l'une des revendications 1 ou 2, **caractérisé en ce que** des éléments isolants (3A) sont disposés entre les montants verticaux (12), après coulage du matériau constituant le parement intérieur (4) et préalablement à la mise en place des traverses horizontales (16).

4. Procédé selon l'une des revendications 1 à 3, **caractérisé en ce que** des éléments isolants (3B) sont disposés entre les traverses horizontales (16), successivement à la mise en place des éléments isolants (3A).

5. Procédé selon l'une des revendications 1 à 4, **caractérisé en ce que** sur les traverses (16) est mis en place un pare-pluie (18), fixé et maintenu par des tasseaux (17), horizontaux ou verticaux.

6. Procédé selon la revendication 5, **caractérisé en ce que**, successivement à la pose du pare-pluie (18), est mis en place le parement extérieur (5) ou son support d'attente, par fixation sur les tasseaux (17) et/ou les traverses horizontales (16).

7. Procédé selon l'une des revendications 1 à 6, **caractérisé en ce que** l'armature métallique (14) à intégrer au matériau du parement intérieur (4) au cours de son coulage est un treillis métallique soudé.

8. Procédé selon l'une des revendications 1 à 7, **caractérisé en ce que** le matériau constituant le revêtement intérieur, à couler dans le moule, est un béton fini.

9. Panneau préfabriqué (1) selon le procédé de l'une des revendications 1 à 8.

10. Panneau préfabriqué (1) selon la revendication 9, **caractérisé en ce que** les connecteurs mécaniques (13) ossature bois (2) - parement interne (4) maintenant et prépositionnant l'armature métallique (14) sur les montants verticaux (12) du châssis (7), pour constituer un sous-ensemble (6), destiné à recevoir le revêtement intérieur (4) par moulage, sont constitués par une pièce métallique, globalement une équerre, dont les faces (13a,13b) perpendiculaires entre elles sont destinées à être plaquées sur une face et un chant adjacent des montants verticaux (12), la face (13a) de l'équerre (13) correspondant à la face du montant (12) étant pourvue d'un trou (13c) mis en regard d'un trou correspondant (19) du montant (12), pour permettre la fixation sur celui-ci de ladite équerre (13), par l'intermédiaire d'un élément de liaison par serrage, alors que l'autre face de l'équerre (13b) correspondant au chant du montant (12) est en appui libre sur celui-ci et comporte un crochet (13d) dirigé vers le haut, destiné au maintien et au prépositionnement de l'armature métallique (14) sur l'ossature bois (2).

11. Panneau préfabriqué selon l'une des revendications 9 à 10, **caractérisé en ce que** les connecteurs latéraux (15) d'assemblage vertical de deux panneaux (1) successifs sont constitués par des tronçons de tubes cylindriques (20), rapportés fixement de part et d'autre sur des profilés respectifs (21,22) de chaque panneau (1), de manière alternative et décalée, pour permettre leur emboîtement à la façon d'une charnière et dont leur verrouillage s'effectue par l'intermédiaire d'une broche (23), engagée axialement pour assurer un clavetage vertical entre les panneaux (1).

12. Panneau selon la revendication 11, **caractérisé en ce que** les tronçons de tube (20) constituant la partie de charnière de chaque panneau (1) sont rendus solidaires d'un profilé (21,22), présentant au moins deux faces à 90° (24,25) supportant les tubes (20) et comportant une pluralité de queues de liaison (26) raccordées latéralement à l'armature métallique (14), en vue d'être noyées dans le béton avec cette dernière, lors du coulage du parement interne (4).

13. Panneau selon l'une des revendications 11 ou 12, **caractérisé en ce que** le profilé (21,22) supportant les tronçons de tubes (20) et les queues de liaison (26) forme trois branches en S (24,25,27) dont les deux branches d'extrémité (25,27) sont plates et perpendiculaires entre elles et forment un angle à 90° avec la branche centrale (24), plate également, de manière à accueillir les tronçons du tube (20) constituant une partie de la charnière, entre la branche centrale (24) et la branche d'extrémité (25) dirigée vers l'extérieur, l'autre branche d'extrémité (27) dirigée dans le sens opposé formant butée avec une branche correspondante (27) du profilé d'un autre panneau (1), lorsqu'ils sont disposés selon un angle à 90°, sortant.

14. Panneau selon l'une des revendications 11 à 13, **caractérisé en ce que** la broche de verrouillage (23) est associée à une gaine (34) expansible, dans laquelle elle se loge, pour former un moyen de clavetage des panneaux (1) démontable, ladite gaine (34) étant formée par deux demi coquilles complémentaires, dont leur longueur correspond sensiblement à celle de la charnière et formant un cylindre de dimensions extérieurs sensiblement correspondantes à celles internes des tronçons de tube (20) constituant ladite charnière, au jeu près, la paroi interne de la gaine (34) présentant une pluralité de bossages périphériques (28), espacés les uns des autres, pour en diminuer ponctuellement la section, et coopérer en extension au passage d'autres bossages (29) externes de la broche (23), réalisés selon des dimensions supérieures à celles des bossages (28) de la gaine (34), mais selon un pas identique, pour offrir des sections diminuées lors du passage des bossages (29) de la broche (23), créant des points de compression, assurant le verrouillage, par translation axiale, de la broche (23) dans un sens et son déverrouillage dans l'autre sens.

15. Panneau préfabriqué selon la revendication 9, **caractérisé en ce que** les moyens d'assemblage dans le sens horizontal de deux panneaux (1,1C) superposés sont constitués par un plot (30) fixé dans la partie supérieure d'un panneau (1C) et émergeant de celui-ci pour s'emboîter, lors du montage, dans une douille (31) élastiquement déformable, insérée à la partie inférieure d'un panneau successif supérieur (1).

16. Panneau selon la revendication 15, **caractérisé en ce que** le plot (30) est noyé dans le béton d'un panneau inférieur (1C), lors de l'opération de moulage, et présente une tête d'extrémité évasée (32), de manière à vaincre l'élasticité de la paroi de la douille (31) du panneau supérieur (1) au passage de la tête (32) de plot (30) lors du montage, et à se loger sous celle-ci en verrouillage, en fin de course.

## Claims

1. Method for producing a structure using prefabricated panels (1), intended to be added on a free-standing supporting framework, with each of the panels being produced beforehand using a wood framework (2) whereon can be integrated an inner insulation (3) and inner (4) and outer (5) facings, said method including the following steps:
Production of a subassembly (6):
- formation of the wood framework (2) using a quadrangular wood frame (7), using upper and lower lateral elements (8, 9, 10, 11) assembled together and corresponding to the external contour of the panel (1),
- installation of wood vertical posts (12) inside the frame (7), according to a predetermined spacing,
- installation of wood framework (2) - inner facing (4) mechanical connectors (13), on the vertical posts (12) of the frame (7),
- arrangement, support and prepositioning of a metal reinforcement (14) on the connectors (13) installed on the wood framework (2),
Overmolding of the subassembly (6) to constitute the inner facing:
- pouring a material through the wood framework (2), intended to constitute the inner facing (4),
- unmolding of the panel (1) after drying of the material,
Finishing:
- installation of a final outer facing (5) or of a holding support.
**characterized in that** said panels (1) are connected together by linking means in a vertical direction and in a horizontal direction, **in that** during the production of the sub-assembly (6), on the two vertical sides of the reinforcement 14, lateral assembly connectors (15) are connected together of two successive panels (1), and **in that**, during the overmolding of said sub-assembly (6) it is installed in a mold of dimensions corresponding to those of the panel (1) to be obtained, by directing the metal reinforcement (14) toward the bottom of the mold and by maintaining it at a distance from this bottom, according to a value equal to the thickness of the inner facing (4) desired, the material being poured through the wood framework (2).

2. Method according to claim 1, **characterized in that** wood horizontal crosspieces (16) are installed on the vertical posts (12), according to a predetermined spacing.

3. Method according to one of claims 1 or 2, **characterized in that** insulating elements (3A) are arranged between the vertical posts (12), after pouring of the material constituting the inner facing (4) and prior to the installation of the horizontal crosspieces (16).

4. Method according to one of claims 1 to 3, **characterized in that** insulating elements (3B) are arranged between the horizontal crosspieces (16), successively to the installation of the insulating elements (3A).

5. Method according to one of claims 1 to 4, **characterized in that** on the crosspieces (16) is installed a rain barrier (18), fastened and maintained by cleats (17), horizontal or vertical.

6. Method according to claim 5, **characterized in that**, successively to the installation of the rain barrier (18), is installed the outer facing (5) or its holding support, by fastening on the cleats (17) and/or the horizontal crosspieces (16).

7. Method according to one of claims 1 to 6, **characterized in that** the metal reinforcement (14) to be integrated into the material of the inner facing (4) during its pouring is a welded metal netting.

8. Method according to according to one of claims 1 to 7, **characterized in that** the material constituting the inner coating, to be poured into the mold, is a finished concrete.

9. Prefabricated panel (1) according to the method of one of claims 1 to 8.

10. Prefabricated panel (1) according to claim 9, **characterized in that** the wood framework (2) inner facing (4) mechanical connectors (13) maintain and preposition the metal reinforcement (14) on the vertical posts (12) of the frame (7), in order to constitute a subassembly (6), intended to receive the inner coating (4) by molding, are comprised of a metal part, globally a square, of which the faces (13a, 13b) perpendicular to one another are intended to be thrust on a face and an edge adjacent to the vertical posts (12), the face (13a) of the square (13) corresponding to the face of the post (12) being provided with a hole (13c) made across from a hole corresponding (19) to the post (12), in order to allow for the fastening on the latter of said square (13), by the intermediary of a linking element via clamping, although the other face of the square (13b) corresponding to the edge of the post (12) is freely pressing against the latter and comprises a hook (13d) directed upward, intended to maintain and preposition a metal reinforcement (14) on the wood framework (2).

11. Prefabricated panel according to claims 9 to 10, **characterized in that** the lateral vertical assembly connectors (15) of two successive panels (1) are comprised of cylindrical tube sections (20), added in a fixed manner on either side of the respective profiles (21, 22) of each panel (1), in an alternative and offset manner, in order to allow for their nesting in the manner of a hinge and of which their locking is carried out by the intermediary of a pin (23), engaged axially in order to provide a vertical keying between the panels (1).

12. Panel according to claim 11, **characterized in that** the tube sections (20) comprising the hinge portion of each panel (1) are made integral with a profile (21, 22), having at least two faces at 90° (24, 25) supporting the tubes (20) and comprising a plurality of linking stems (26) connected laterally to the metal reinforcement (14), in order to be embedded in the concrete with the latter, during the pouring of the inner facing (4).

13. Panel according to one of claims 11 or 12, **characterized in that** the profile (21, 22) supporting the tube sections (20) and the linking stems (26) form three S-shaped branches (24, 25, 27) of which the two end branches (25, 27) are flat and perpendicular to each other and form an angle of 90° with the central branch (24), also flat, in such a way as to receive the sections of the tube (20) comprising a portion of the hinge, between the central branch (24) and the end branch (25) directed toward the outside, the other end branch (27) directed in the opposite direction forming a stop with a corresponding branch (27) of the profile of another panel (1), when they are arranged according to an angle at 90°, outer.

14. Panel according to one of claims 11 to 13, **characterized in that** the locking pin (23) is associated with a expandable sheath (34), wherein it is housed, in order to form a means of keying removable panels (1), said sheath (34) being formed by two complementary half-shells, of which their length corresponds substantially to that of the hinge and formant a cylinder of outside dimensions substantially corresponding to that internal of the tube sections (20) comprising said hinge, to the nearest play, the internal wall of the sheath (34) having a plurality of peripheral bosses (28), spaced between each other, in order to decrease the section on a one-off basis, and cooperate as an extension to the passage of other external bosses (29) of the pin (23), produced according to dimensions that are greater than those of the bosses (28) of the sheath (34), but according to an identical pitch, in order to offer reduced sections during the passage of the bosses (29) of the pin (23), creating compression points, providing for the locking, via axial translation, of the pin (23) in one direction and its unlocking in the other direction.

15. Prefabricated panel according to claim 9, **characterized in that** the means for assembly in the horizontal direction of two superimposed panels (1, 1C) are comprised of a lug (30) fastened in the upper portion of a panel (1C) and emerging from the latter in order to nest, during the assembly, in an elastically deformable socket (31), inserted at the lower portion of an upper successive panel (1).

16. Panel according to claim 15, **characterized in that** the lug (30) is embedded in the concrete of a lower panel (1C), during the molding operation, and has a flared end head (32), in such a way as to conquer the elasticity of the wall of the socket (31) of the upper panel (1) in the passage of the head (32) of lug (30) during the assembly, and in being housed under the latter via locking, at the end of travel.

## Patentansprüche

1. Verfahren zur Herstellung einer Struktur basierend auf vorgefertigten Paneelen (1), die dazu bestimmt sind, auf einem selbsttragenden Gerippe angebracht zu werden, wobei jedes der Paneele zuvor aus einem Holzgerippe (2) hergestellt wird, in das möglicherweise eine innere Isolierung (3) und innere (4) und äußere (5) Verkleidungen angebracht werden, wobei das besagte Verfahren die folgenden Schritte umfasst:
Die Herstellung einer Unterbaugruppe (6):
- die Bildung eines Holzgerippes (2) basierend auf einem vierkantigen Gestell (7), mit Seitenelementen, oberen und unteren Elementen (8, 9, 10, 11), die miteinander verbunden werden, und der Außenkontur des Paneels (1) entsprechen,
- das Anbringen von senkrechten Stützen (12) aus Holz im Inneren des Gestells (7) in einem vorbestimmten Abstand,
- das Anbringen von mechanischen Verbindungen (13) zwischen dem Holzgerippe (2) und der inneren Verkleidung (4) auf den senkrechten Stützen (12) des Gestells (7),
- das Auflegen, Festhalten und Vorpositionieren einer Metallarmatur (14) auf den Verbindungen (13), die sich bereits auf dem Holzgerippe (2) befinden,
Abformen der Unterbaugruppe (6) zur Bildung der inneren Verkleidung (4):
- Vergießen eines Werkstoffes durch das Holzgerippe (2) zur Bildung der inneren Verkleidung (4),
- Ausformen des Paneels (1) nach dem Trocknen des Werkstoffes,
Fertigstellung:
- Anbringen einer endgültigen äußeren Verkleidung (5) oder eines vorübergehenden Supports.
**dadurch gekennzeichnet, dass** die besagten Paneele (1) durch Verbindungselemente in einer senkrechten und einer waagrechten Richtung miteinander verbunden werden, dadurch, dass bei der Herstellung der Unterbaugruppe (6) an den beiden senkrechten Seiten der Armatur (14) seitliche Verbindungen (15) zum Zusammensetzen zweier aufeinanderfolgender Paneele (1) angebracht werden, und dadurch, dass beim Abformen der besagten Unterbaugruppe (6) eben diese in eine Form gelegt wird, deren Abmessungen jenen des Paneels (1) entsprechen, das man erhalten möchte, indem man die Metallarmatur (14) auf den Boden der Form richtet, und sie in einem Abstand vom Boden festhält, der einem Wert gleich der gewünschten Stärke der inneren Verkleidung (4) entspricht, und der Werkstoff durch das Holzgerippe (2) fließt.

2. Verfahren nach Anspruch 1, **dadurch gekennzeichnet, dass** die waagrechten Querstreben (16) aus Holz in einem vorbestimmten Abstand an den senkrechten Stützen (12) angebracht werden.

3. Verfahren nach einem der Ansprüche 1 oder 2, **dadurch gekennzeichnet, dass** die Isolierelemente (3A) nach dem Gießen des Werkstoffes, der die innere Verkleidung (4) bildet, und vor dem Anbringen der waagrechten Querstreben (16) zwischen den senkrechten Stützen (12) angeordnet werden.

4. Verfahren nach einem der Ansprüche 1 bis 3, **dadurch gekennzeichnet, dass** die Isolierelemente (3B) nach dem Anbringen der Isolierelemente (3A) zwischen den waagrechten Querstreben (16) angeordnet werden.

5. Verfahren nach einem der Ansprüche 1 bis 4, **dadurch gekennzeichnet, dass** an den Querstreben (16) eine Regenschutzschicht (18) angebracht wird, die durch waagrechte oder senkrechte Leisten (17) befestigt und gehalten wird.

6. Verfahren nach Anspruch 5, **dadurch gekennzeichnet, dass** nach dem Anbringen der Regenschutzschicht (18) die äußere Verkleidung (5) oder deren vorübergehender Support durch die Befestigung auf den Leisten (17) und/ oder waagrechten Querstreben (16) angebracht wird.

7. Verfahren nach einem der Ansprüche 1 bis 6, **dadurch gekennzeichnet, dass** die Metallarmatur (14), die im Laufe des Gießvorgangs in den Werkstoff für die innere Verkleidung (4) einzufügen ist, ein verschweißtes Metallgitter ist.

8. Verfahren nach einem der Ansprüche 1 bis 7, **dadurch gekennzeichnet, dass** der Werkstoff, aus dem die innere Verkleidung besteht, und der in die Form zu gießen ist, Fertigbeton ist.

9. Paneel (1), das gemäß dem Verfahren nach einem der Ansprüche 1 bis 8 vorgefertigt wird.

10. Vorgefertigtes Paneel (1) nach Anspruch 9, **dadurch gekennzeichnet, dass** die mechanischen Verbindungen (13) zwischen dem Holzgerippe (2) und der inneren Verkleidung (4) zum Festhalten und Vorpositionieren der Metallarmatur (14) auf den senkrechten Stützen (12) des Gestells (7) und zur Bildung einer Unterbaugruppe (6), die dazu bestimmt ist, die innere Verkleidung (4) durch Vergießen aufzunehmen, durch ein Metallstück gebildet werden, das im Allgemeinen ein Winkelstück ist, dessen senkrecht zueinander stehende Flächen (13a, 13b) dazu bestimmt sind, um auf eine Fläche und eine anliegende Kante der senkrechten Stützen (12) gepresst zu werden, wobei die Fläche (13a) des Winkels (13) jener Fläche der Stütze (12) entspricht, die mit einer Bohrung (13c) versehen ist, die gegenüber einer entsprechenden Bohrung (19) an der Stütze (12) angeordnet ist, um darauf mit einem festzuziehenden Verbindungselement den besagten Winkel (13) befestigen zu können, während die andere Seite des Winkels (13b) entsprechend der Kante der Stütze (12) auf dieser frei aufliegt, und einen Haken (13d) umfasst, der nach oben gerichtet, und dazu bestimmt ist, die Metallarmatur (14) auf dem Holzgerippe (2) festzuhalten und vorab zu positionieren.

11. Vorgefertigtes Paneel nach einem der Ansprüche 9 bis 10, **dadurch gekennzeichnet, dass** die seitlichen Verbindungen (15) zum senkrechten Zusammensetzen zweier aufeinanderfolgender Paneele (1) durch Zylinderrohrabschnitte (20) gebildet werden, die beiderseits auf den jeweiligen Profilen (21, 22) eines jeden Paneels (1) versetzt und abwechselnd fest angebracht werden, um deren Verfalzung in der Art eines Scharniers zu ermöglichen, wobei deren Verriegelung durch einen Dorn (23) erfolgt, der axial eingeführt wird, um für eine senkrechte Keilverbindung zwischen den Paneelen (1) zu sorgen.

12. Paneel nach Anspruch 11, **dadurch gekennzeichnet, dass** die Rohrabschnitte (20), die den Scharnierabschnitt eines jeden Paneels (1) bilden, fest mit einem Profilstück (21, 22) verbunden sind, das zumindest zwei um 90° versetzte Flächen (24, 25) aufweist, und die Rohre (20) halten und eine Vielzahl von Verbindungsstegen (26) umfasst, die seitlich an der Metallarmatur (14) angebracht sind, um beim Gießen der inneren Verkleidung (4) mit letzterer im Beton vergossen zu werden.

13. Paneel nach einem der Ansprüche 11 oder 12, **dadurch gekennzeichnet, dass** das Profilstück (21, 22), das die Rohrabschnitte (20) und den Verbindungssteg (26) trägt, drei S-förmige Äste (24, 25, 27) bildet, von denen die beiden am Ende liegenden Äste (25, 27) flach sind, und senkrecht zueinander liegen, und mit dem mittleren Ast (24), der ebenfalls flach ist, einen Winkel von 90° bilden, um die Rohrabschnitte (20), die einen Teil des Scharniers bilden, zwischen dem mittleren (24) und dem nach außen gerichteten Ast am Ende (25) aufzunehmen, wobei der andere in die entgegengesetzte Richtung gerichtete Ast am Ende (27) mit einem entsprechenden Ast (27) des Profilstücks eines anderen Paneels (1) einen Anschlag bildet, wenn sie nach außen in einem Winkel von 90° angeordnet sind.

14. Paneel nach einem der Ansprüche 11 bis 13, **dadurch gekennzeichnet, dass** der Verriegelungsdorn (23) einer dehnbaren Hülle (34) zugeordnet ist, in die er eingeführt wird, um eine demontierbare Verkeilvorrichtung der Paneele (1) zu bilden, wobei die besagte Hülle (34) durch zwei einander ergänzende Halbschalen gebildet wird, deren Länge in etwa jener des Scharniers entspricht, und die einen Zylinder bildet, dessen Außenabmessungen inklusive einem Spiel in etwa jenen der Innenabmessungen der Rohrabschnitte (20) entsprechen, aus denen sich das Scharnier zusammensetzt, und die Innenwand der Hülle (34) eine Vielzahl von umlaufenden Buckeln (28) aufweist, die in einem bestimmten Abstand zueinander angeordnet sind, um punktuell den Querschnitt zu verringern, und sich beim Durchlauf anderer Buckel (29), die außen am Dorn (23) anliegen, und die größer bemessen sind, als die Buckel (28) der Hülle (34), jedoch eine identische Steigung aufweisen, ausdehnen, um beim Durchlauf der Buckel (29) des Dorns (23) verringerte Querschnitte anzubieten, wodurch Druckstellen entstehen, die durch den axialen Vorschub des Dorns (23) in eine Richtung eine Verriegelung bilden, und durch den Vorschub in die andere Richtung die Verriegelung lösen.

15. Vorgefertigtes Paneel nach Anspruch 9, **dadurch gekennzeichnet, dass** die waagrechten Montagevorrichtungen zweier überlagerter Paneele (1, 1C) durch einen Stift (30) gebildet werden, der im oberen Abschnitt eines Paneels (1C) befestigt ist, und über diesen übersteht, um bei der Montage in eine elastisch verformbare Buchse (31) eingeführt zu werden, die in den unteren Abschnitt eines oberhalb angebrachten Paneels (1) eingearbeitet ist.

16. Paneel nach Anspruch 15, **dadurch gekennzeichnet, dass** der Stift (30) beim Gießvorgang in den Beton eines unteren Paneels (1C) eingegossen wird, und einen Kopf mit einem ausgestellten Ende (32) aufweist, um die Elastizität der Wand der Buchse (31) des oberen Paneels (1) beim Durchlauf des Kopfes (32) des Stiftes (30) bei der Montage zu überwinden, und um sich am Ende der Bewegung zum Verriegeln unter dieser anzuordnen.
